# EUROPÄISCHE PATENTSCHRIFT

(11) **EP 2 539 969 B1**
(45) Veröffentlichungstag und Bekanntmachung des Hinweises auf die Patenterteilung: **15.06.2016**
(21) Anmeldenummer: 11767451.5
(22) Anmeldetag: 11.10.2011
(51) Int. Cl.: H01R 13/625, H01R 13/633, H01R 13/627

(54) **ELEKTRISCHER STECKVERBINDER MIT EINER ABREIßERHÖHUNG**
ELECTRICAL PLUG-IN CONNECTOR
CONNECTEUR ÉLECTRIQUE ENFICHABLE À PARTIE SAILLANTE D'ARRACHAGE

(30) Priorität: 12.10.2010 DE 102010042354
(43) Veröffentlichungstag der Anmeldung: 02.01.2013
(73) Patentinhaber: Intercontec Pfeiffer Industrie-Steckverbindungen GmbH, 94559 Niederwinkling (DE)
(72) Erfinder: PFEIFFER, Wolfgang, 74653 Künzelsau (DE)
(74) Vertreter: Hofstetter, Schurack & Partner
(86) Internationale Anmeldenummer: PCT/EP2011/067716
(87) Internationale Veröffentlichungsnummer: WO 2012/049169

(56) Entgegenhaltungen:
- CH-A5- 624 245
- DE-A1-102009 007 534
- US-A- 2 933 711
- US-A1- 2006 183 375
- US-B1- 6 609 833

## Beschreibung

Die Erfindung betrifft einen elektrischen Steckverbinder mit zwei Steckerteilen, die reversibel koppelbar und separierbar sind. Ein derartiger Steckverbinder, der darüber hinaus auch gewährleistet, dass im verbundenen Zustand der beiden Steckerteile bei einem Einwirken einer Zugkraft auf zumindest eines der Steckerteile mit einem Kraftwert größer einem Abreißkraftschwellwert ein automatisches Trennen bzw. Abreißen der Steckerteile erfolgt, ist beispielsweise aus der US 2,933,711 bekannt.

Neben der Möglichkeit, dass der Nutzer die beiden Steckerteile greift und in gewollter Art und Weise nutzerbetätigt trennt, ist die weitere Möglichkeit geschaffen, dass bei unvorhergesehenen und beispielsweise auch ungewollten Zugkrafteinwirkungen auf zumindest eines der beiden verbundenen Steckerteile diese automatisch getrennt werden.

Dieser bekannte Steckverbinder ist im Hinblick auf den Aufbau und die Funktionalität jedoch nur eingeschränkt tauglich. In diesem Zusammenhang ergibt insbesondere das Zusammenspiel der Anordnungen und Formen des Federelements mit den Federteilen als auch die Führungskulisse in einem Steckerteil dahingehend Probleme, dass die automatische Abreißfunktionalität nur bedingt funktioniert. Darüber hinaus ist das Zusammenstecken aufgrund der Geometrien mühsam und verschleißanfällig und es können unerwünschte Verklemmungen und Verspreizungen sowie Verbiegungen insbesondere der Federteile auftreten, was die Funktionstauglichkeit der Steckverbindung beeinträchtigt.

Aus der US 6,609,833 B1 ist ein Steckverbinder bekannt, bei dem Steckerteile verbunden werden und eine Abreißerhöhung ausgebildet ist, die über ihre Länge auf gleichen Axialabschnittniveau ausgebildet ist.

Aus der US 2006/183375 A1 ist ein Stecker bekannt, bei dem Steckerteile verbunden werden.

Ebenso ist aus der CH 624 245 A5 eine Vorrichtung zum Verriegeln eines Steckverbinders bekannt, bei welcher ein Bajonettverschluss zum Zusammenhalten von Kopplungsgliedern löst, wenn eine vorbestimmte Zugspannungsgröße an einem Kabel überschritten wird.

Es ist Aufgabe der vorliegenden Erfindung, einen elektrischen Steckverbinder zu schaffen, bei dem ein einfacheres und verschleißärmeres Verbinden und Trennen der Steckerteile erreicht ist und zugleich ein multioptionales Trennen der Steckerteile sowohl nutzergeführt als auch automatisch bei Zugkrafteinwirkung auf die Steckerteile erfolgen kann.

Diese Aufgabe wird durch einen Steckverbinder, welcher die Merkmale nach Anspruch 1 aufweist, gelöst.

Ein erfindungsgemäßer elektrischer Steckverbinder umfasst ein erstes Steckerteil und ein zweites Steckerteil. Die beiden Steckerteile sind reversibel koppelbar und separierbar. Der Steckverbinder umfasst eine Verbindungsvorrichtung, welche zumindest ein Federelement aufweist, dass zum Verbinden der Steckerteile mit zumindest einem Federteil in eine Führungskulisse in dem zweiten Steckerteil eingreift. An dieser Führungskulisse ist eine Abreißerhöhung ausgebildet, die im zusammengesetzten Zustand der Steckerteile von dem Federteil hintergriffen ist. Die Führungskulisse und das Federelement sind so ausgebildet, dass bei dem Auftreten eines Zugkraftwerts größer eines Abreißkraftschwellwerts auf zumindest eines der beiden Steckerteile im zusammengesetzten Zustand ein automatisches Trennen bzw. reversibel durchführbares und zerstörungsfreies Abreißen der Steckerteile vorgesehen ist.

Die Abreißerhöhung ist in Umlaufrichtung geradlinig ausgebildet. Sie erstreckt sich zumindest über diejenige Breite, vorzugsweise über ihre gesamte Breite, welche für die Überführung des Federteils über die Abreißerhöhung vorgesehen ist, in axialer Richtung betrachtet auf gleichem Axialabschnittniveau. Dies bedeutet, dass an einer spezifischen betrachteten Stelle (spezifisches Axialabschnittsniveau) der Abreißerhöhung in axialer Richtung betrachtet dann die Erstreckung der Abreißerhöhung in Umlaufrichtung betrachtet ausgehend von dieser spezifischen Stelle über die gesamte Breite auf diesem Axialabschnittsniveau der spezifischen Stelle sich erstreckt.

Beim Auftreten einer Zugkraft größer dem Abreißkraftschwellwert auf zumindest eines der beiden Steckerteile zum automatischen Trennen der Steckerteile ist dann das Federteil über die Abreißerhöhung ausschließlich in axialer Richtung übergeführt.

Es ist vorgesehen, dass eine Überwurfhülse auch als Träger des Federelements dient. Das Federelement ist im Inneren der Überwurfhülse aufgenommen und drehfest an die Überwurfhülse angeordnet. Vorzugsweise ist die Positionierung des Federelements im Inneren der Überwurfhülse so vorgesehen, dass sie vollständig im Inneren aufgenommen ist, sodass in axialer Richtung betrachtet das Federelement über die Überwurfhülse nicht übersteht. Durch die Überwurfhülse wird ein mechanisch stabiler Träger für das Federelement gebildet, sodass dieses positionssicher und verschleißarm angeordnet ist.

Mit einer derartigen Ausgestaltung eines Steckverbinders wird somit eine besonders sichere und zuverlässige Möglichkeit geschaffen, die beiden verbundenen Steckerteile in besonders einfacher und verschleißarmer Weise automatisch trennen bzw. abreißen zu können.

Durch das automatische Trennen, welches neben einem vom nutzergeführten Trennen vorgesehen ist, kann kritischen Zuständen vorgebeugt werden. Gerade dann, wenn der gekoppelte Steckverbinder ungewollt große Zugkräfte an einem Kabel erfährt, beispielsweise wenn das in den Steckverbinder mündende Kabel irgendwo hängen bleibt, kann durch das automatische Trennen eine Beschädigung oder eine Funktionsbeeinträchtigung verhindert werden oder sicherheitskritische Zustände vermieden werden.

Durch die rein in axialer Richtung vorgesehene automatische Abreißfunktion der gekoppelten Steckerteile kann somit auch in besonders exakter und definierter Weise das Abreißen festgelegt werden. Dadurch können die Anforderungen, wann das automatische Trennen zuverlässig erfolgen soll, jeweils besonders exakt eingestellt werden. Durch die explizit gegenständliche Ausgestaltung einer Abreißerhöhung bzw. einer automatischen Trennerhöhung in ihrer spezifischen Formgebung und Position kann die Funktionalität des automatischen Trennens besonders begünstigt erreicht werden. Durch den Verlauf der Abreißerhöhung im Hinblick auf die geradlinige Erstreckung in Umlaufrichtung ist damit praktisch ein Ringabschnitt als Erhöhung ausgebildet, der sich um die Längsachse des Steckverbinders quasi teilweise umlaufend erstreckt und sich dabei über seine Breite stets auf dem gleichen axialen Abschnitt befindet. Dadurch wird quasi auch eine Halterampe für das Federteil gebildet, sodass kein unerwünschtes Verrutschen in Umlaufrichtung des Federteils erfolgt.

Vorzugsweise weist die Abreißerhöhung eine obere Abreißkante auf, die auf der dem vorderen Ende des zweiten Steckerteils abgewandten Seite in eine in axialer Richtung betrachtet schräg abfallende erste Anlageflanke übergeht, wobei die erste Anlageflanke auf den Boden der Führungskulisse mündet. Dies ist eine besonders hervorzuhebende Ausgestaltung, da somit ein größerer flächiger Bereich durch die Anlageflanke gebildet ist, der in Verbindung mit dem hintergreifenden Federteil in Kontakt stehen kann und dadurch eine möglichst großflächige Aneinanderanlegung des Federteils und der Abreißerhöhung ermöglicht. Zum einen kann dadurch eine mechanisch stabile Positionierung des Federteils gewährleistet werden, die insbesondere ein unerwünschtes Verrutschen oder Abgleiten in Umlaufrichtung um die axiale Längsachse verhindert. Darüber hinaus kann durch dieses Ausgestalten der ersten Anlageflanke und dem möglichst großflächigen Darananliegen des Federteils auch eine äußert präzise Einstellung und ein im Wesentlichen auch kontinuierlich geführtes automatisches Trennen erfolgen. Indem das Federteil somit nicht äußerst abrupt über eine quasi senkrechte Stufe hinweggerissen wird kann somit auch der Langlebigkeit und dem geringen Verschleiß des Steckverbinders Rechnung getragen werden. Des Weiteren ist durch die schräge erste Anlageflanke eine präzise Loslösegeometrie für das Federteil geschaffen, die zum Festlegen des Abreißkraftschwellwerts beiträgt, jedoch vor allen Dingen das prinzipielle Loslösen und den Beginn der axialen Bewegung des Federteils beim automatischen Trennen definiert. Insbesondere ist dadurch dann eine gezielt geführte Bewegung des Federteils radial nach außen in Richtung der Überwurfhülse vorgebbar.

Das ein Federteil weist vorzugsweise zwei gewinkelt zueinander und reversibel zueinander bewegbare und miteinander verbundene Streifenteile auf, wobei zumindest durch eine vorgebare Verformbarkeit beim Andrücken des Federteils an eine Innenseite der Überwurfhülse beim Überführen des Federteils über die Abreißerhöhung beim automatischen Trennen der Abreißkraftschwellwert einstellbar ist.

Der Abreißkraftschwellwert ist insbesondere durch die Form und Verformbarkeit des Federteils einstellbar und vorgebbar. Insbesondere in Wechselwirkung mit dem Material und der Ausgestaltung des Federteils und/oder der radialen Höhe der Abreißerhöhung und/oder dem Abstand der Abreißerhöhung zur Innenseite der Überwurfhülse kann somit ein äußerst exaktes Einstellen des Abreißkraftschwellwerts ermöglicht werden. Das Funktionsprinzip des automatischen Trennens kann dadurch in besonderer Präzision erreicht werden.

Vorzugsweise ist die erste Anlageflanke in einem Winkel zwischen 10° und 75°, vorzugsweise zwischen 20° und 50°, insbesondere zwischen 25° und 35°, insbesondere 30°, gegenüber der axialen Längsachse schräg gestellt. Dadurch ist eine besonders vorteilhafte Loslösung und Anführung an die Innenseite der Überwurfhülse erreicht.

Besonders vorteilhaft ist es, wenn die Schrägstellung der ersten Anlageflanke an die Formgebung und Neigung des Federteils oder zumindest desjenigen Bereichs des Federteils, welcher zur Kontaktierung mit der Abreißerhöhung vorgesehen ist, angepasst ist. Durch diese Ausgestaltung kann ein möglichst großflächiges Aneinanderanliegen der ersten Anlageflanke und des Federteils im zusammengesetzten Zustand der Steckerteile erreicht werden. Die oben genannten Vorteile können dadurch besonders gut erreicht werden.

Vorzugsweise weist die Abreißerhöhung eine obere Abreißkante auf, die auf der dem vorderen Ende des zweiten Steckerteils zugewandten Seite in eine in axialer Richtung betrachtet schräg abfallende zweite Anlageflanke über geht. Vorzugsweise endet die zweite Anlageflanke an dem vorderen Rand des zweiten Steckerteils. Auch dies wirkt begünstigend auf die axiale Bewegung und Überführung des Federteil über die Abreißerhöhung beim automatischen Trennen der Steckerteile. Auch nach Überschreiten der Abreißkante bei Bewegung ausschließlich in axialer Richtung des Federteils erfolgt dann nicht ein abruptes Anschlagen auf die Außenseite des zweiten Steckerteils, sondern es erfolgt auch hier durch die zweite schräg abfallende Anlageflanke ein kontinuierliches und sanftes Überführen bis zum vorderen Rand des zweiten Steckerteils.

In besonderer Vorteilhaftigkeit bildet sich die Abreißerhöhung somit als beidseitig schräg verlaufende Rampe aus, die an der Abreißkante ihren höchsten Punkt aufweist.

Vorzugsweise ist die zweite Anlageflanke in einem Winkel zwischen 5° und 40°, vorzugsweise zwischen 5° und 20°, insbesondere 10°, gegenüber der axialen Längsachse schräg gestellt.

Es kann vorgesehen sein, dass die Neigungen der beiden Anlageflanken gleich sind. Vorzugsweise ist vorgesehen, dass die Neigung der ersten Anlageflanke steiler ist als die Neigung der zweiten Anlageflanke.

Vorzugsweise weist die Abreißerhöhung eine Breite (in Umlaufrichtung um die Längsachse) auf, die zumindest der Breite des Federteils entspricht. Auch hier kann somit dem Aspekt der möglichst großflächigen Kontaktierung des Federteils mit der Abreißerhöhung Rechnung getragen werden. Auch hier kann somit insbesondere ein unerwünschtes Verkippen oder Verdrehen des Federteils oder ein unerwünschtes Bewegen in Umlaufrichtung oder schräg dazu vermieden werden. Auch die gewünschte und vorgesehene axiale Bewegung des Federteils beim automatischen Trennen ist dadurch unterstützt.

Vorzugsweise ist vorgesehen, dass die Steckverbindung in besonderer Vorteilhaftigkeit eine hohlzylinderförmige Überwurfhülse aufweist, die an dem ersten Steckerteil angeordnet ist und relativ zu dem ersten Steckerteil drehbar ist. Durch eine derartige Überwurfhülse kann somit der Bereich, an dem die beiden Steckerteile im zusammengesetzten Zustand aneinandergefügt sind und gegebenenfalls überlappen umfangsseitig abgedeckt und geschützt werden. In zusätzlicher Funktionalität kann durch die Überwurfhülse und deren relativer Drehbarkeit gegenüber dem ersten Steckerteil auch die nutzergewollte und nutzerdefinierte Trennung und Zusammenfügung der beiden Steckerteile bewirkt werden. Die Überwurfhülse ist somit mulifunktionell ausgestaltet.

Insbesondere ist die Überwurfhülse als einstückiges Bauteil ausgebildet, welches insbesondere aus Kunststoff gefertigt ist. Es kann jedoch auch aus Metall ausgebildet sein.

Das Federelement ist insbesondere zerstörungsfrei lösbar an der Innenseite der Überwurfhülse drehfest dort angeordnet. Insbesondere zu Montage- oder Wartungszwecken kann somit auch das Federelement von der Überwurfhülse separiert werden.

Vorzugsweise ist an einem unteren Rand des Federelements eine nur teilweise über die Länge des unteren Rands überragende Wandverlängerung ausgebildet, welche zur Einführung in eine Arretierung an der Innenseite der Überwurfhülse ausgebildet ist. Durch diese Ausgestaltung kann eine besonders einfache und dennoch mechanisch stabile Sicherung des Federelements in der Überwurfhülse gewährleistet werden.

Insbesondere ist das Federelement ebenfalls einstückig ausgebildet und die Wandverlängerung in das Federelement integriert.

Vorzugsweise ist das Federelement aus Metall ausgebildet. Das Federelemente kann durch einfaches Einstecken in axialer Richtung in die Überwurfhülse eingebracht und arretiert werden.

Vorzugsweise ist die Überwurfhülse in ihrem durch einen Nutzer unbetätigten Ausgangszustand in einer durch eine Feder, insbesondere einer Torsionsfeder, in einer bezüglich der Verbindung der beiden Steckerteile vorgespannten Verschlussstellung an dem ersten Steckerteil angeordnet. Durch die Feder wird also eine definierte Vorspannkraft erzeugt, mittels welcher die Überwurfhülse in die Verschlussstellung gedrückt ist.

Insbesondere ist die relative Bewegbarkeit der Überwurfhülse im ersten Steckerteil in Umlaufrichtung, insbesondere nur in Umlaufrichtung, gewährleistet.

Diese relative Bewegbarkeit in Umlaufrichtung ist in einem Winkelbereich kleiner oder gleich 90° vorgegeben.

Vorzugsweise ist vorgesehen, dass das Trennen und das Verbinden der beiden Steckerteile neben der ausschließlich axialen Bewegung und dem dadurch bewirkten axialen Überführen des Federteils über die Abreißerhöhung auch durch Drehen der Überwurfhülse aus der Verschlussstellung in eine Freigabestellung und einem axialen Bewegen der Steckerteile zueinander bewirkbar. Dabei ist das Federteil in einem neben der Abreißerhöhung, insbesondere an einer Seite durch die Abreißerhöhung begrenzten, ausgebildeten Kulissenbahnabschnitt der Führungskulisse, an der Abreißerhöhung in axialer Richtung vorbeigeführt.

Neben dem automatischen Trennen ist auch ein nutzergeführtes Trennen möglich. Auch dies ist durch zwei Varianten möglich. Ein Nutzer kann auf gleiche Art und Weise wie beim automatischen Trennen die Steckerteile greifen und durch eine axiale Zugbewegung die Steckerteile durch reine axiale Bewegung trennen.

Es ist eine weitere nutzergeführte Trennung aber auch durch zunächst Drehen der Überwurfhülse aus der Verschlussstellung in eine Freigabestellung und dann axialem Bewegen der Steckerteile zueinander bewirkbar. Es wird also insbesondere durch die Überwurfhülse die multifunktionelle Trennbarkeit und Verbindbarkeit der Steckerteile gewährleistet. Insbesondere ist dabei vorgesehen, dass das Federteil in einen neben der Abreißerhöhung, insbesondere an einer Seite durch die Abreißerhöhung begrenzten, ausgebildeten Kulissenbahnabschnitt der Führungskulisse, an der Abreißerhöhung in axialer Richtung vorbeigeführt ist.

Durch die ganz spezifische Ausgestaltung der Führungskulisse und der Abreißerhöhung wird somit in ganz spezieller Funktionalität sowohl das automatische Trennen als auch das nutzergeführte Trennen durch Verdrehen der Überwurfhülse und Führen des Freigabeteils in der Führungskulisse ermöglicht.

Des Weiteren ist auch ermöglicht, dass das Verbinden der Steckerteile in zwei verschiedenen Varianten durchgeführt werden kann. Zum einen kann dies dahingehend erfolgen, dass der Nutzer die beiden Steckerteile greift und ausschließlich in axialer Richtung die beiden Steckerteile zusammenführt. Sind dabei die beiden Steckerteile im Hinblick auf ihre Kodierung und Zusammenfügbarkeit jeweils in Umlaufrichtung betrachtet in die richtige Stellung zueinander gebracht, so kann diese ausschließlich axiale Verbindungsbewegung durchgeführt werden. Dabei wird dann das Federteil über die Abreißerhöhung axial hinweggeschoben und schnappt hinter der Abreißerhöhung in der Führungskulisse ein. Optional kann durch die Ausgestaltung der drehbar gelagerten Überwurfhülse jedoch auch vorgesehen sein, dass der Nutzer diese Überwurfhülse aus der Verschlussstellung in die Freigabestellung dreht, dann die beiden Steckerteile zusammenfügt, wobei aufgrund der Freigabestellung der Überwurfhülse das Federteil ausschließlich über die Führungskulisse und an der Abreißerhöhung vorbei in axialer Richtung bewegt wird und dann durch das Zurückdrehen der Überwurfhülse in die Verschlussstellung lediglich ausschließlich in Umlaufrichtung in der Führungskulisse bewegt und quasi hinter die Abreißerhöhung in axialer Richtung betrachtet eingeführt wird.

Das Federteil wird dann in dieser Endstellung im verbundenen Zustand der Steckerteile hinter der Abreißerhöhung durch die in Umlaufrichtung um die Längsachse vorgespannte Verschlussstellung der Überwurfhülse gehalten. Die Überwurfhülse in ihrem vorgespannten Zustand trägt somit ebenfalls zur positionssicheren Halterung des Federteils hinter der Abreißerhöhung bei.

Eine unerwünschte Bewegung des Federteils in Umlaufrichtung oder sogar eine unerwünschte Spiralbahnbewegung des Federteils um die axiale Längsachse des Steckverbinders können dadurch sicher vermieden werden.

Vorzugsweise weist die Führungskulisse einen in Umlaufrichtung horizontalen Kulissenbahnabschnitt auf, der an einer Seite durch die Abreißerhöhung begrenzt ist und in welchen das Federteil durch die vorgespannte Verschlussstellung der Überwurfhülse im zusammengesetzten Zustand der Steckerteile gehalten ist.

Die Führungskulisse ist darüber hinaus mit einem zweiten vertikalen Kulissenbahnabschnitt ausgebildet, der in den horizontalen Kulissenbahnabschnitt mündet. Insbesondere ist auch der vertikale Kulissenbahnabschnitt an einer Seite, insbesondere einer Längsseite, durch die Seitenwand der Abreißerhöhung begrenzt.

Vorzugsweise ist die Führungskulisse dahingehend konzipiert, dass sie einen ausschließlich in axialer Richtung orientierten Kulissenbahnabschnitt aufweist, der in einen ausschließlich horizontal ausgebildeten Kulissenbahnabschnitt mündet. Die Führungskulisse weist somit zwei Kulissenbahnabschnitte auf, die insbesondere somit in einem 90° Winkel zueinander angeordnet sind. Besonders vorteilhaft ist vorgesehen, dass die jeweils innen liegenden Begrenzungswände der Führungskulisse durch die Abreißerhöhung gebildet sind. Die Abreißerhöhung ist insbesondere so konzipiert und angeordnet, dass sie sowohl eine Begrenzungswand des axialen Kulissenbahnabschnitts als auch eine Begrenzungswand des horizontalen Kulissenbahnabschnitts bildet. Insbesondere ist die Begrenzungswand des horizontalen Kulissenbahnabschnitts die erste Anlageflanke. Diese ist insbesondere dann schräg abfallend ausgebildet.

In besonderer Vorteilhaftigkeit ist die Abreißerhöhung in radialer Richtung betrachtet maximal mit einer Höhe ausgebildet, die der Höhe der Führungskulisse entspricht. Durch eine derartige Ausgestaltung steht somit die Abreißerhöhung nicht über das maximale Außenniveau der Führungskulisse in radialer Richtung über.

Durch eine derartige Ausgestaltung der Führungskulisse und insbesondere auch der spezifischen Ausgestaltung und Anordnung der Abreißerhöhung in Zusammenwirkung mit den Formgebungen und Anordnungen der Kulissenbahnabschnitte lässt sich in besonders präziser, bauraumminimierter und hoch funktioneller Weise das einfache, sichere und verschleißarme Verbinden und Trennen der Steckerteile gewährleisten und insbesondere auch das ausschließlich in axialer Richtung durchgeführte automatische Trennen der Steckerteile besonders präzise erreichen.

Vorzugsweise ist vorgesehen, dass das Federelement ein hohlzylinderförmiger Ringabschnitt ist, in welchem das zumindest eine Federteil integral ausgebildet ist und in einem Loch der Wandung des Ringabschnitts angeordnet ist. Durch diese Ausgestaltung ist das Federelement in Umlaufrichtung nicht vollständig geschlossen sondern unterbrochen, wodurch sich eine gewünschte gewisse Elastizität und Bewegbarkeit auch in radialer Richtung ergibt. Durch die Integration des Federteils und der Anordnung in einer Lochausgestaltung in der Wandung kann auch das Federteil insbesondere radial bewegbar positioniert werden und ist darüber hinaus auch noch geschützt. Ein ungewünschtes Verbiegen des Federteils kann dadurch vermieden werden. Durch diese hohlzylinderförmige Struktur des Ringabschnitts wird auch in radialer Richtung betrachtet eine besonders flachbauende Ausgestaltung erzielt, sodass das Anbringen an der Innenseite der Überwurfhülse besonders geeignet erfolgen kann, ohne dass dadurch die radiale Dicke zu groß wäre und sonstiger Bauraum im Inneren der Überwurfhülse eingeschränkt wäre.

Vorzugsweise ist vorgesehen, dass das Federelement drei separate Federteile aufweist, die in Umlaufrichtung betrachtet äquidistant zueinander angeordnet sind.

Vorzugsweise ist ein Federteil streifenförmig ausgebildet. Dieser Streifen umfasst einen ersten schräg nach innen gerichteten plattenförmigen Streifenteil, der in einen dann nach außen gebogenen zweiten Streifenteil übergeht. Durch die Ausgestaltung wird ein besonders leichtgängiges und verschleißarmes, möglichst großflächiges Kontaktieren der Abreißerhöhung gewährleistet und ein entsprechendes leichtgängiges Überführen über die Abreißerhöhung gewährleistet.

Die gewinkelt zueinander angeordneten Streifenteile sind relativ zueinander bewegbar ausgebildet und somit reversibel verbiegbar bzw. verformbar gestaltet, was besonders vorteilhaft für die präzise Vorgabe eines Abreißkraftschwellwerts beiträgt. Gerade beim Andrücken an die Innenseite der Überwurfhülse beim Überführen des Federteils über die Abreißerhöhung ist dadurch der Abreißkraftschwellwert einstellbar.

Vorzugsweise ist der Abreißkraftschwellwert größer 9 N. Abhängig vom Steckverbindertyp und dessen Einsatzzweck können unterschiedliche Abreißkraftschwellwerte vorgesehen sein. So kann dann, wenn der Steckverbinder mit einem Kabel entlang der Verbindungskette mit einer weiteren lösbaren Kupplung verbunden ist vorgesehen sein, dass abhängig vom Lösekraftschwellwert der weiteren Kupplung aus Sicherheitssgründen der Abreißkraftschwellwert kleiner ist als der Lösekraftschwellwert, so dass bei unvorhergesehenem Auftreten einer Zugkraft auf die Verbindungskette ein Abreißen der Verbindungskette immer bei den Steckerteilen des Steckverbinders erfolgt. Beispielsweise kann dann ein Abreißkraftschwellwert zwischen 10 N und 60 N liegen.

Ist eine derartige Anforderung nicht erforderlich oder nur eine Trennstelle in der Verbindungskette vorhanden, so kann der Abreißkraftschwellwert auch höher sein, beispielsweise auch größer 70 N sein.

Besonders vorteilhaft ist der Steckverbinder zur Verwendung bei und/oder Verbindung mit einem medizinischen Gerät vorgesehen. Dieses ist vorzugsweise ein Defibrillator.

Vorzugsweise ist vorgesehen, dass das zweite Steckerteil an seiner Außenseite am vorderen Ende die Führungskulisse mit der Abreißerhöhung aufweist und das zweite Steckerteil im mit dem ersten Steckerteil verbundenen Zustand zumindest in dem in axialer Richtung überlappenden Abschnitt das erste Steckerteil umgreift. In diesem Verbindungsbereich ist somit das erste Steckerteil mit einem kleineren Außendurchmesser als der Innendurchmesser des zweiten Steckerteils ausgebildet. Auch ein derartiges Ausmaß- und Größenprinzip ermöglicht gerade in Wechselwirkung mit dem Federelement, dessen Ausgestaltung, sowie der Führungskulisse und der Abreißerhöhung eine besonders geeignete und verschleißarme und leichtgängige Realisierung der Verbindung und Trennung der Steckerteile.

Insbesondere sind die miteinander zu koppelnden Steckerteile aus Metall ausgebildet. Sie können auch zumindest teilweise aus einem Kunststoffmaterial ausgebildet sein. Jedes Steckerteil ist zur Aufnahme eines spezifischen Polbildträgers ausgebildet, wobei die beiden Polbildträger der Steckerteile zur kompatiblen Verbindung vorgesehen sind. In diesem Zusammenhang sind somit dann elektrische Kontakte in den Kontaktträgern der Steckerteilen vorgesehen.

Vorteilhaft ist ein hinterer Rand des Steckergehäuses des zweiten Steckerteils nach innen gebogen und somit zur Längsachse des Steckerteils hin orientiert. Diese Umbiegung des Rands bildet eine Haltevorrichtung für die im Inneren des Steckergehäuses angeordneten Komponenten, insbesondere zumindest einer Dichtung und zumindest einem Druckring, so dass eine axiale Positionsfixierung dieser Komponenten durch dies Umbiegung erreicht ist.

Vorzugsweise erfolgt die Biegung durch ein Werkzeug, insbesondere einem Biegestempel. Dieser umfasst vorzugsweise eine Aufnahme für das hintere Ende des Steckergehäuses, so dass dies in die Aufnahme einführbar ist. Erst nach dem Einführen wird dann bei weiterem axialen Zusammenschieben des Stempels mit dem Steckergehäuse der hintere Rand des Steckergehäuses mit einer Anlagefläche der Aufnahme kontaktiert. Die Anlagefläche ist schräg angeordnet und umlaufend ausgebildet, so dass ein trichterförmiger bzw. ein konischer Bereich in der Aufnahme gebildet ist. Bei Weiterem axialen Zusammenschieben wir dann der hintere Rand des Steckergehäuses durch das Entlangführen an der Anlagefläche schräg nach innen verbogen. Durch eine in der Aufnahme gebildete und an die Anlagefläche anschließende axiale Auflagefläche wird dann der Endbiegezustand des Rands vorgegeben.

Ein weiterer Aspekt der Erfindung betrifft allgemein ein Steckerteil für einen elektrischen Steckverbinder, welches ein hohles, insbesondere hohlzylinderförmiges, Steckergehäuse aufweist. Das Steckergehäuse ist an seinem vorderen Ende zur Verbindung mit einem weiteren Steckerteil des Steckverbinders ausgebildet. Ein hinteres Ende des Steckergehäuses weist einen hinteren Rand auf, der im gefertigten Zustand des Steckerteils zumindest schräg nach innen zur Längsachse des Steckergehäuses hin orientiert bzw. geneigt ist. Dadurch ist am hinteren Ende des Steckergehäuses eine Durchmessereinengung ausgebildet. Dadurch können in das Steckergehäuse eingebrachte Komponenten, wie beispielsweise Dichtung und/oder Druckring, im Inneren des Steckergehäuses, axial positionsfixiert werden.

Vorzugsweise ist dieses Steckerteil wie das zweite Steckerteil des oben erläuterten erfindungsgemäßen Steckverbinders oder einer vorteilhaften Ausführung davon ausgebildet. Vorzugsweise wird die Durchmessereinengung durch eine Stempel erzeugt, wobei eine axiale Relativbewegung zwischen dem Steckerteil und dem Stempel aufeinander zu durchgeführt wird und dann in einer Aufnahme des Stempels der hintere Rand des Steckergehäuses definiert nach innen gebogen wird.

Weitere Merkmale der Erfindung ergeben sich aus den Ansprüchen, den Figuren und der Figurenbeschreibung. Die vorstehend in der Beschreibung genannten Merkmale und Merkmalskombinationen, also auch die nur in den Figuren alleine gezeigten und/oder nur in der Figurenbeschreibung alleine genannten Merkmale, sind nicht nur in der jeweils angegebenen Kombination, sondern auch in anderen Kombinationen oder in Alleinstellung verwendbar, ohne den Rahmen der Erfindung zu verlassen.

Ausführungsbeispiele der Erfindung werden nachfolgend anhand schematischer Zeichnungen näher erläutert. Es zeigen:
- Fig. 1: eine Explosionsdarstellung des ersten Steckerteils des elektrischen Steckverbinders;
- Fig. 2: eine perspektivische Darstellung des zusammengesetzten ersten Steckerteils gemäß Fig. 1 mit teilweiser geschnittener bzw. aufgebrochener Teildarstellung;
- Fig. 3: eine perspektivische Darstellung eines Ausführungsbeispiels eines zweiten Steckerteils des Steckverbinders, wobei ein Teilbereich des zweiten Steckerteils geschnitten bzw. aufgebrochen dargestellt ist;
- Fig. 4: eine Seitenansicht der miteinander verbundenen Steckerteile des Steckverbinders, wobei ein Teilbereich geschnitten bzw. aufgebrochen dargestellt ist;
- Fig. 5: eine Seitenansicht der vollständig verbundenen Steckerteile mit teilweise geschnittener bzw. aufgebrochener Darstellung;
- Fig. 6: eine weitere Seitenansicht der Steckerteile in einem ersten Zwischenlösezustand beim automatischen Trennen der Steckerteile mit teilweise geschnittener bzw. aufgebrochener Darstellung;
- Fig. 7: eine Seitenansicht der beiden Steckerteile in einem auf den in Fig. 6 gezeigten Zwischenlösezustand weiteren Zwischenlösezustand mit teilweise geschnittener bzw. aufgebrochener Darstellung;
- Fig. 8: eine Seitenansicht eines vergrößert dargestellten Teilbereichs des zweiten Steckerteils;
- Fig. 9: eine Seitenansicht eines Steckerteils mit einem Stempel zum Biegen eines hinteren Rands des Steckergehäuses in einem ersten Montagezustand; und
- Fig. 10: eine Seitenansicht des Steckerteils gemäß Fig. 9 mit einem Stempel zum Biegen eines hinteren Rands des Steckergehäuses in einem zweiten Montagezustand.

In den Figuren werden gleiche oder funktionsgleiche Elemente mit den gleichen Bezugszeichen versehen.

In Fig. 1 ist in einer Explosionsdarstellung ein erstes Steckerteil 1 eines elektrischen Steckverbinders 2 gezeigt. Der Steckverbinder 2, der auch als Steckverbindervorrichtung oder Steckverbinderkupplung bezeichnet werden kann und zur elektrischen Verbindung eines Defibrillators mit einer Energieversorgung ausgebildet ist, umfasst darüber hinaus ein in Fig. 1 nicht gezeigtes zweites Steckerteil 3 (Fig. 3). Die beiden Steckerteile 1 und 3 können reversibel gekoppelt und wieder getrennt werden. Das erste Steckerteil 1 umfasst ein Steckergehäuse bzw. ein Steckergehäuse 4, welches aus Metall ausgebildet ist. Es ist zur Aufnahme eines Kabels 5 ausgebildet und darüber hinaus dient es auch zur Aufnahme eines Trägers 6 für elektrische Kontakte.

Durch den Träger 6 ist auch das Polbild des ersten Steckerteils 1 definiert. Darüber hinaus dient das Steckergehäuse 4 auch zur Aufnahme einer Kabeldichtung 7, die auch zur Zugentlastung dient. Beiderseits dieser ringförmig umlaufenden und wulstartig ausgebildeten Kabeldichtung 7 sind Druckringe 8 und 9 vorgesehen, die im zusammengesetzten Zustand des ersten Steckerteils 1 im Inneren des Steckergehäuses 4 angeordnet sind.

Das Steckergehäuse 4 dient darüber hinaus auch als Träger für eine Torsionsfeder 10. Diese ist an einer Außenseite 11 des Steckergehäuses 4 positioniert und umlaufend um die axiale Längsachse A des Steckverbinders 2 und somit auch des ersten Steckerteils 1 ausgebildet. Die als Torsionsfeder ausgebildete Feder 10 weist Enden 12 und 13 auf. Diese sind entsprechend gebogen, wobei das Ende 12 hinter einen Haltesteg 14, der an der Außenseite 11 ausgebildet ist, eingreift. Das zweite Ende 13 greift in eine Aufnahme im Inneren einer einstückig aus Kunststoff ausgebildeten Überwurfhülse 15 ein. Die Überwurfhülse 15, welche hohlzylinderförmig ausgebildet ist, umgibt den vorderen Bereich des Steckergehäuses 4 umfangsseitig. Die Überwurfhülse 15 ist somit an dem ersten Steckerteil 1 befestigt und angeordnet und darüber hinaus relativ gegenüber dem Steckergehäuse 4 um die Achse A drehbar. Dies wird durch die Feder 10 ermöglicht.

Im zusammengesetzten Zustand des Steckerteils 1 ist die Feder 10 im Inneren der Überwurfhülse 15 angeordnet. An dem Steckergehäuse 4 ist ein Anschlag 17 ausgebildet.

An einer Innenseite 18 der Überwurfhülse 15 sind neben der Aufnahme für das Ende 13 der Feder 10 auch weitere Arretierungen bzw. Halterungen ausgebildet. Diese dienen dann zur Aufnahme und Halterung eines Federelements 19, welches auch als Federkorb bezeichnet werden kann. Das Federelement 19 ist im zusammengesetzten Zustand des ersten Steckerteils 1 vollständig im Inneren der Überwurfhülse 15 angeordnet. Es umgreift darüber hinaus den vorderen Bereich des Steckergehäuses 4 und umgreift somit auch die Außenseite 11.

Wie in der Darstellung gemäß Fig. 1 zu erkennen ist, ist das Federelement 19 als Ringabschnitt ausgebildet und somit kein vollständig geschlossener Ring. Das Federelement 19 weist eine Unterbrechung 20 auf. Es ist somit als nicht geschlossener Hohlzylinder ausgebildet. In der plattenartigen bzw. streifenartigen Wandung 21 des Federelements 19 sind Löcher 22, 23 und 24 ausgebildet. In jedem dieser Löcher 22 bis 24 ist jeweils ein Federteil 25, 26 und 27 integral ausgebildet. Das Federelement 19 ist einstückig gefertigt.

An einem unteren Rand 28 der Wandung 21 des Federelements 19 ist in axialer Richtung betrachtet eine Wandverlängerung 29 ausgebildet, die jedoch nicht über die gesamte Umlauflänge des unteren Rands 28 ausgebildet ist. Durch diese Wandverlängerung 29 wird eine Arretierungsmöglichkeit geschaffen. Diese Wandverlängerung 29 wird beim Einführen in die Überwurfhülse 15 in die an der Innenseite 18 ausgebildeten Arretierung oder Halterung für das Federelement 19 eingesteckt bzw. eingeschoben. Dadurch ist das Federelement 19 drehfest mit der Überwurfhülse 15 verbindbar.

Die im Ausführungsbeispiel drei Federteile 25 bis 27 sind in Umlaufrichtung betrachtet äquidistant zueinander angeordnet. Im Hinblick auf die Ausgestaltung sind sie gleich ausgebildet. Bezüglich der weiteren Erläuterung wird somit nur auf das Federteil 25 näher eingegangen. Das Federteil 25 ist ebenfalls streifenartig ausgebildet und umfasst ein erstes Streifenteil 30, welches leicht nach innen gebogen bzw. geneigt angeordnet ist. Das erste Streifenteil 30 mündet dann an einer Übergangskante 31 in ein zweites Streifenteil 32, welches entgegengesetzt leicht nach außen gebogen ist.

Wie zu erkennen ist, ist das Federteil 25 so angeordnet und flexibel bewegbar, dass es insbesondere in radialer Richtung zur Achse A flexibel bewegbar und elastisch ist. Insbesondere sind auch die Streifenteile 30 und 32 relativ zueinander reversibel und zerstörungsfrei bewegbar bzw. verformbar, was wesentlich für die Vorgabe eines spezifischen Abreißkraftschwellwerts ist, wenn das Federteil 25 beim axialen automatischen Trennen der Steckerteile 1 und 3 durch eine Abreißerhöhung an dem zweiten Steckerteil 3 radial nach außen an die Innenseite 18 der Hülse 15 gedrückt und dort verformt wird.

In Fig. 2 ist in der perspektivischen Darstellung das erste Steckerteil 1 im zusammengesetzten Zustand gezeigt. Dabei ist die Darstellung im Bereich der Überwurfhülse 15 teilweise geschnitten bzw. teilweise aufgebrochen gezeigt. An einer Außenseite 33 der Überwurfhülse 15 sind Kennungen angebracht, die die Drehrichtungsmöglichkeiten der Überwurfhülse 15 signalisieren, wobei beispielsweise ein Pfeil 34 dargestellt ist. Die Überwurfhülse 15 ist in einem durch den Nutzer unbetätigten Zustand und somit in einer Ausgangsstellung durch die Feder 10 in einer vorgespannten Verschlussstellung gehalten. Es ist des Weiteren vorgesehen, dass die Überwurfhülse 15 in Umlaufrichtung um die Achse A in einen Winkelbereich kleiner 60° verdreht werden kann, um aus der Verschlussstellung in eine Freigabestellung zu gelangen.

Im Hinblick auf die Verschlussstellung ist damit diejenige Position gemeint, bei der ein Federteil, beispielsweise das Federteil 25, des Federelements 19 in einer Endposition in einer Führungskulisse des zweiten Steckerteils 3 in Umlaufrichtung um die Achse A vorgespannt gehalten ist. In der Freigabestellung der Überwurfhülse 15 wird dann dieses Federteil 25 von der gehaltenen Endposition in der Führungskulisse in eine derartige Position gebracht, dass dann durch ausschließlich axiales Bewegen das Federteil 25 in einem axialen Kulissenbahnabschnitt der Führungskulisse bewegt werden kann und die Steckerteile 1 und 3 durch axiales Voneinanderwegbewegen getrennt werden können.

Diese Freigabestellung der Überwurfhülse 15 muss dann jedoch durch einen Nutzer gehalten werden, da bei Loslassen der Überwurfhülse 15 diese dann durch die Feder 10 automatisch wieder in die Ausgangsstellung und somit die Verschlussstellung gebracht wird.

In Fig. 2 ist darüber hinaus ein Außenverkleidungsteil 35 gezeigt, welches im rückwärtigen Bereich auf das Steckergehäuse 4 gebracht ist. Ein vorderes Ende 43 des Steckergehäuses 4 ist gezeigt.

In Fig. 3 ist in perspektivischer Darstellung das bereits angesprochene zweite Steckerteil 3 gezeigt. Auch hier ist ein Teilbereich geschnitten bzw. aufgebrochen dargestellt, sodass ins Innere gesehen werden kann. Das zweite Steckerteil 3 umfasst ebenfalls ein aus einem metallischen Material ausgebildetes Grundteil bzw. Steckergehäuse 36. Dieses Steckergehäuse 36 ist auch hier zur Aufnahme eines Kabels 37, einer Kabeldichtung 38, die im geschnittenen bzw. aufgebrochenen Teil der Darstellung gezeigt ist, als auch einem ersten Druckring 39 und einem zweiten Druckring 40 ausgebildet. Das Steckergehäuse 36 umfasst auch hier einen Anschlag 41 mit einer Vorderseite 42.

Das Steckergehäuse 36 ist auch hier zur Aufnahme eines Trägers 44 vorgesehen, welcher das Polbild darstellt und zur Aufnahme von elektrischen Kontakten ausgebildet ist.

In einem vorderen Bereich 45 des Steckergehäuses 36 ist an einer Außenseite 46 eine Mehrzahl von Führungskulissen für jeweils eines der Federteile 25, 26 und 27 ausgebildet. Die Anzahl der Führungskulissen entspricht der Anzahl der Federteile 25 bis 27 des Federelements 19. Somit sind im Ausführungsbeispiel drei Führungskulissen vorgesehen. Des Weiteren wird nur auf die Führungskulisse 47, die in Fig. 3 vollständig dargestellt ist, eingegangen. Die anderen beiden Führungskulissen sind analog ausgebildet. Die Führungskulisse 47 umfasst einen ausschließlich axial verlaufenden Kulissenabschnitt 48, der in einen ausschließlich horizontal bzw. in Umlaufrichtung orientierten Kulissenbahnabschnitt 49 übergeht. Die bodennahen Begrenzungskanten der Kulissenbahnabschnitte 48 und 49 sind somit insbesondere in einem 90° Winkel zueinander angeordnet.

Unmittelbar benachbart und angrenzend an die Führungskulisse 47 ist eine Abreißerhöhung 50 ausgebildet. Diese ist somit auch quasi gegenüber dem Niveau der Außenseite 46 versenkt nach unten angeordnet. Die Abreißgeometrie in Form der Abreißerhöhung 50 umfasst eine erste Anlageflanke 51, welche ausgehend von einer oberen Abreißkante 52 schräg abfallend bis zum Boden der Führungskulisse 47 verläuft. Darüber hinaus umfasst die Abreißerhöhung 50 eine zweite Anlageflanke 53, welche sich ausgehend von der Abreißkante 52 in die andere Richtung schräg abfallend neigt und am vorderen Ende 54 des Steckergehäuses 36 endet bzw. dort mündet. Die Abreißerhöhung 50 ist somit als beidseitig schräg abfallender Hügel bzw. Rampe ausgebildet. Im Ausführungsbeispiel ist vorgesehen, dass die Abreißkante 52 den höchsten Punkt der Abreißgeometrie und somit der Abreißerhöhung 50 darstellt (in radialer Richtung betrachtet). Im Ausführungsbeispiel ist vorgesehen, dass sich die Abreißkante 52 auf dem Höhenniveau der Außenseite 46 befindet, und somit in radialer Richtung nicht über die Außenseite 46 übersteht.

Es ist zu erkennen, dass die Abreißerhöhung 50 sowohl den horizontalen Kulissenbahnabschnitt 48 mit einer Seite begrenzt, als auch mit der ersten Anlageflanke 51 den horizontalen Kulissenbahnabschnitt 49 an einer Seite begrenzt.

Ein wesentliches Merkmal der Abreißerhöhung 50 ist darin begründet, dass sie in Umlaufrichtung um die Achse A betrachtet geradlinig ausgebildet ist. Dies bedeutet, dass die Abreißkante 52 über die gesamte Breite (Erstreckung um die Achse A) gesehen in axialer Richtung auf dem gleichen Längenabschnitt entlang der Achse A liegt. Entsprechendes gilt auch für die erste Anlageflanke 51 für ihren am Boden der Führungskulisse 47 mündenden Rand.

Durch die Ausgestaltung der Führungskulisse 47 und insbesondere der Abreißerhöhung 50 kann in Wirkverbindung mit dem Federelement 19 und der Überwurfhülse 15 ein mulifunktionelles und multioptionales Trennen und Verbinden der Steckerteile 1 und 3 erreicht werden.

In diesem Zusammenhang ist es somit möglich, das ein automatisches Trennen der Steckerteile 1 und 3 erfolgt. Dazu wird vorgesehen, dass das automatische Trennen durch ein ausschließliches Überführen bzw. Abziehen der Federteil, beispielsweise des Federteils 25 über die Abreißerhöhung 50, ausschließlich in axialer Richtung erfolgt.

In diesem Zusammenhang sei erläutert, dass im zusammengefügten Endzustand der beiden Steckerteile 1 und 3 die Federteile 25, 26 und 27 jeweils in den zugehörigen Führungskulissen angeordnet sind. Zur diesbezüglichen weiteren Erläuterung ist vorgesehen, dass das Federteil 25 mit der Führungskulisse 47 und der Abreißerhöhung 50 gekoppelt ist. So ist dann im zusammengefügten Zustand der Steckerteile 1 und 3 der vordere zweite Streifenteil 32 so angeordnet, dass er die Abreißerhöhung 50 hintergreift. Dies bedeutet, dass er an der ersten Anlageflanke 51 zum Liegen kommt und sich somit im Weiteren in dem horizontalen Kulissenbahnabschnitt 49 befindet. Durch die Überwurfhülse 15 wird der Streifenteil 32 aufgrund deren vorgespannter Verschlussstellung in die Endlage gedrückt und somit hinter der Abreißerhöhung 50 in axialer Richtung betrachtet in dem horizontalen Kulissenbahnabschnitt 49 vorgespannt gehalten.

Wird dann auf die Steckerteile 1 und 3 eine Zugkraft mit einem Wert größer dieses Abreißkraftschwellwerts ausgeübt, so erfolgt das automatische Trennen der Steckerteile 1 und 3. Dabei ist dann zunächst das Loslösen und somit der Beginn der axialen Bewegung des Federteils 25 durch die definierte Neigung der ersten Anlageflanke 51 definiert vorgegeben. Das Federteil 25 wird dann mit seinem vorderen freien Streifenteil 32 ausschließlich in axialer Richtung über die Abreißerhöhung 50 hinweggezogen. Dabei wird das Federteil 25 durch die Anlageflanke 51 radial nach außen gedrückt und an die Innenseite 18 angedrückt und verformt. Erfolgt die Zugkraft auf die Steckerteile 1 und 3 so groß, dass das Verformen der Streifenteile 30 und 32 ein Übergleiten des Federteils 25 über die Abreißkante 52 ermöglicht, wodurch der Abreißkraftschwellwert überschritten wird, so werden die beiden Steckerteile 1 und 3 automatisch getrennt.

Zusätzlich zu diesem automatischen Trennen kann auch ein nutzerdefiniertes und nutzerdurchgeführtes Trennen erfolgen. Dabei wird dann vorgesehen, dass die Überwurfhülse 15 von dem Nutzer gegriffen wird und in Pfeilrichtung 34 gedreht wird, sodass ausgehend von der Verschlussstellung die Freigabestellung erreicht wird. Dies wird durch einen Anschlag der Überwurfhülse 15 in der Freigabestellung vom Nutzer haptisch wahrgenommen. In dieser Freigabestellung ist dann das Federteil 25 von seiner Position hinter der Abreißerhöhung 50 entlang des horizontalen Kulissenbahnabschnitts 49 bewegt. Insbesondere das zweite Streifenteil 32 wird somit lediglich in Umlaufrichtung entlang des horizontalen Kulissenbahnabschnitts 49 an der ersten Anlageflanke 50 entlang bewegt und somit in Umlaufrichtung an der Abreißerhöhung 50 vorbeibewegt. In der Freigabestellung der Überwurfhülse 15 findet sich dann das Federteil 25 und insbesondere das zweite Streifenteil 32 am oberen Ende des axialen Kulissenbahnabschnitts 48. Dieser Kulissenbahnabschnitt 48 ist in Umlaufrichtung so breit, dass er zumindest die Breite des Federteils 25 aufweist, so dass dann bei ausschließlich axialer Bewegung und in der Freigabestellung gehaltenen Überwurfhülse 15 ein nutzerdurchgeführtes Trennen der beiden Steckerteile 1 und 3 erfolgen kann. Dabei wird dann das Federteil 25 entlang des axialen Kulissenbahnabschnitts 48 an der Abreißerhöhung 50 vorbeibewegt und dann die beiden Steckerteile 1 und 3 getrennt. Wird dann die Überwurfhülse 15 wieder losgelassen, wird sie durch die Feder 10 automatisch in ihre Verschlussstellung an dem ersten Steckerteil 1 bewegt.

Die Abreißerhöhung 50 und insbesondere die Breite der Abreißkante 52 sowie damit auch die in Umlaufrichtung betrachtete Breite der ersten Anlageflanke 51 ist vorzugsweise zumindest so dimensioniert, wie das Federteil 25, insbesondere der zweite Streifenteil 32 breit ist.

Neben den Erläuterungen zu den beiden optionalen Möglichkeiten des Trennens der verbundenen Steckerteile 1 und 3 kann auch ein multioptionales Zusammenfügen der beide Steckerteile 1 und 3 erfolgen.

So kann in diesem Zusammenhang vorgesehen sein, dass einerseits zunächst die Überwurfhülse 15 von der Verschlussstellung in die Freigabestellung gedreht wird und dann die beiden Steckerteile 1 und 3 axial zusammengeschoben werden. Bei einer derartigen Vorgehensweise wird dann aufgrund der Kodierungen der Steckerteile 1 und 3 und somit deren relativen Orientierung in Umlaufrichtung um die Achse A zur grundsätzlichen Zusammensteckbarkeit eine Situation erreicht, bei der dann das Federteil 25 automatisch entlang des axialen Kulissenbahnabschnitts 48 geführt wird. Wird dann in axialer Richtung die maximale zusammenschiebbare Position der beiden Steckerteile 1 und 3 erreicht, wird durch Rückdrehen der Überwurfhülse 15 oder Loslassen der Überwurfhülse 15 diese automatisch durch die Feder 10 gedreht und in die Verschlussstellung zurückgeführt. Dabei wird aufgrund der drehfesten Kopplung des Federelements 19 mit der Überwurfhülse 15 das Federteil 25 entlang des horizontalen Kulissenbahnabschnitts 49 bewegt und hinter die Abreißerhöhung 50 geführt. Durch die Feder 15 und ihre vorspannende Wirkung wird dann dieser Zustand und die Position des Federteils 25 gehalten.

Im Hinblick auf das Hintergreifen des Federteils 25 im zusammengesetzten Zustand der Steckerteile 1 und 3 ist dabei ausgehend von in axialer Richtung durchgeführter Betrachtung dies so zu verstehen, dass ausgehend von dem vorderen Rand 54 des Steckergehäuses 36 das zweite Streifenteil 32 hinter der Abreißerhöhung 50 zum Liegen kommt.

Es kann jedoch auch vorgesehen sein, dass zum Verbinden der Steckerteile 1 und 3 als weitere Option eine ausschließlich axiale Verbindungsbewegung durchgeführt wird. Bei dieser Vorgehensweise ist es dann nicht erforderlich, dass zunächst die Überwurfshülse 15 von ihrer Verschlussstellung in die Freigabestellung gedreht wird. Vielmehr kann hier bei richtiger Orientierung der beiden Steckerteile 1 und 3 in Umlaufrichtung betrachtet und somit bei entsprechender Zusammenfügbarkeit aufgrund der Kodierung eine rein axiale Verbindungsbewegung durchgeführt werden. Dabei ist aufgrund der radialen elastischen Bewegbarkeit des Federteils 25 gewährleistet, dass dieses über die zweite Anlageflanke 53 kontinuierlich bewegt und kontinuierlich nach außen gedrückt wird. Es wird dann über die Abreißkante 52 hinweggeschoben und dann über die schräg wieder abfallende erste Anlageflanke 51 kontinuierlich in die Endposition gebracht. Insbesondere das Federteil 25 wird radial wieder nach innen bewegt, um dann den hintergreifenden Zustand der Abreißerhöhung 50 und die Endposition in dem horizontalen Kulissenbahnabschnitt 49 zu erreichen.

In Fig. 3 ist des Weiteren gezeigt, dass ein hinterer Rand 55 des Steckergehäuses 36 umlaufend zur Achse A nach innen orientiert ist. Dadurch wird in vorteilhafter Weise erreicht, dass die Komponenten im Inneren des Steckergehäuses 36 auch axial positionsfixiert gehalten werden. Durch die Umbiegung bzw. Bördelung des Rands 55 können die Kabeldichtung 38 und die Druckringe 39 und 40 axial nicht mehr aus dem Steckergehäuse 36 austreten.

Diese Durchmessereinengung des Steckergehäuses am hinteren Rand 55 wird durch einen in Fig. 9 gezeigten Werkzeug, insbesondere einem Stempel 56 erreicht. Dieser wird von hinten auf das ansonsten fertig bestückte Steckerteil 3 aufgeschoben und an das hintere Ende des Steckergehäuses 36 herangeführt. Der Stempel 56 weist eine Aufnahme 57 auf. In diese wird das hintere Ende des Steckergehäuses 36 aufgenommen. Bei weiterem axialen Anschieben des Stempels 56 and as Steckergehäuse 36 kommt dann der noch nicht gebogene hintere Rand 55 in Kontakt mit einer konisch geformten Anlagefläche 58 der Aufnahme 57. Bei weiterem axialen Zusammenschieben wir dann der hintere Rand 55 durch die Anlagefläche 58 nach innen gebogen, wobei dabei durch die Aufnahme 57 eine entsprechende Biegeführung ausgebildet ist. Durch eine untere axiale orientierte und an die Anlagefläche anschließende Auflagefläche 59 wird dann der Biegeweg und somit auch die Durchmessereinengung vorgegeben und begrenzt. Durch den Stempel 56 wird somit in sehr präziser und definierter Weise die gewünschte Stärke der Einbiegung des Rands 55 ermöglicht. In Fig. 10 ist dazu ein Teilschnitt des Steckerteils 3 mit bereits teilweise verbogenem Rand 55 gezeigt.

In Fig. 4 ist in einer Seitenansicht mit teilweise im Bereich der Überwurfhülse 15 geschnittener bzw. aufgebrochener Darstellung der vollständig verbundene Zustand der Steckerteile 1 und 3 gezeigt. Es ist hier besonders genau zu erkennen, dass das zweite Streifenteil 32 im Wesentlichen mit großer Fläche an der ersten Anlageflanke 51 anliegt.

Insbesondere ist auch zu erkennen, dass der vordere Rand 54 des Steckergehäuses 36 des zweiten Steckerteils 3 an einem stufenartigen Anschlag an der Außenseite 11 des Steckergehäuses 4 zum Liegen kommt.

In Fig. 5 ist in einer Seitenansicht mit teilweise geschnittener bzw. gebrochener Darstellung eine Ausführung gezeigt, bei der die Steckerteile 1 und 3 ebenfalls im vollständig zusammengefügten Zustand dargestellt sind. Im Unterschied zur Darstellung gemäß Fig. 4 ist hier die umgedrehte Variante gezeigt, sodass hier das erste Steckerteil 1 rechts und das zweite Steckerteil 3 links positioniert sind. Darüber hinaus ist auch die geschnittene bzw. gebrochene Darstellung an anderer Stelle zur Darstellung in Fig. 4 gezeigt.

Ausgehend von dem vollständig verbundenen Zustand der Steckerteile 1 und 3 in Fig. 5 wird die oben bereits angesprochene automatische Abreißfunktionalität weiter erläutert. Dazu ist in der Darstellung gemäß Fig. 6 zu erkennen, dass ein erster Zwischenlösezustand erreicht ist. Wird dabei beispielsweise auf das erste Steckerteil 1 eine Zugkraft in Richtung des Pfeils Z ausgeübt, deren Kraftwert größer als der Abreißkraftschwellwert der Steckverbindungsvorrichtung 2 ist, so erfolgt das automatische Trennen. Dabei wird, wie bereits oben erläutert, aufgrund der Ausgestaltung der Führungskulisse 47 und der Abreißerhöhung 50 sowie der Ausgestaltung des Federteils 25 ausschließlich eine Bewegung in axialer Richtung und somit in Richtung der Achse A durchgeführt.

Wie dazu des Weiteren in der Darstellung gemäß Fig. 7, bei der eine Seitenansicht mit teilweise geschnittenem bzw. gebrochenem Steckverbinder 2 gezeigt ist und in welcher ein zweiter Lösungszwischenzustand dargestellt ist, wird das Federteil 25 dann entlang der schräg in Richtung der Achse A hin abfallenden zweiten Anlageflanke 53 weitergeführt.

In Fig. 8 ist in vergrößerter Darstellung einer Seitenansicht des Steckerteils 3 gezeigt. Die Geometrie und die Position von jeweils mit dem gleichen Bezugszeichen versehenen Abreißerhöhungen 50 sowie Führungskulissen 47 ist gezeigt. Es ist zu erkennen, dass die dem Kulissenbahnabschnitt 48 abgewandte Axialseite der Abreißerhöhung 50 auf gleicher Position in Umlaufrichtung um die Achse A ist, wie die den Kulissenbahnabschnitt 49 endseitig begrenzende Axialwand. Des Weiteren ist durch die Linie B gezeigt, dass sich unter anderem die Abreißkante 52 über ihre gesamte Breite auf dem gleichen Axialabschnitt erstreckt. Darüber hinaus sind bevorzugte Neigungswinkel von 10° und 30° der Anlageflanke 53 bzw. der Anlageflanke 51 gegenüber der Achse A eingezeichnet.

## Patentansprüche

1. Steckverbinder (2) mit einem ersten (1) und einem zweiten Steckerteil (3), welche reversibel koppelbar und separierbar sind, wobei eine Verbindungsvorrichtung ausgebildet ist, welche zumindest ein Federelement (19) aufweist, welches zum Verbinden der Steckerteile (1, 3) mit zumindest einem Federteil (25, 26, 27) in eine Führungskulisse (47) in dem zweiten Steckerteil (3) eingreift, wobei die Führungskulisse (47) und das Federelement (19) so ausgebildet sind, dass bei Überschreiten eines Abreißkraftschwellwerts ein automatisches Trennen der Steckerteile (1, 3) vorgesehen ist, wobei an der Führungskulisse (47) eine Abreißerhöhung (50) ausgebildet ist, die im zusammengesetzten Zustand der Steckerteile (1, 3) von dem Federteil (25, 26, 27) hintergriffen ist, wobei die Abreißerhöhung (50) in Umlaufrichtung um die Längsachse (A) geradlinig ausgebildet ist und sich über ihre Breite in axialer Richtung betrachtet auf gleichem Axialabschnittsniveau erstreckt, so dass bei einem Auftreten einer Zugkraft größer dem Abreißkraftschwellwert auf die Steckerteile (1, 3) zum automatischen Trennen der Steckerteile (1, 3) das Federteil (25, 26, 27) über die Abreißerhöhung (50) ausschließlich in axialer Richtung übergeführt ist,
**dadurch gekennzeichnet, dass**
das Federelement (19) im Inneren einer Überwurfhülse (15) aufgenommen ist und drehfest an der Überwurfhülse (15) angeordnet ist.

2. Steckverbinder nach Anspruch 1,
**dadurch gekennzeichnet, dass**
die Abreißerhöhung (50) eine obere Abreißkante (52) aufweist, die auf der dem vorderen Ende (54) des zweiten Steckerteils (3) abgewandten Seite in eine in axialer Richtung betrachtet schräg abfallende erste Anlageflanke (51) übergeht.

3. Steckverbinder nach Anspruch 2,
**dadurch gekennzeichnet, dass**
die erste Anlageflanke (51) auf den Boden der Führungskulisse (47) mündet.

4. Steckverbinder nach einem der vorhergehenden Ansprüche,
**dadurch gekennzeichnet, dass**
die Abreißerhöhung (50) eine obere Abreißkante (52) aufweist, die auf der dem vorderen Ende (54) des zweiten Steckerteils (3) zugewandten Seite in eine in axialer Richtung betrachtet schräg abfallende zweite Anlageflanke (53) übergeht

5. Steckverbinder nach Anspruch 4,
**dadurch gekennzeichnet, dass**
die zweite Anlagefläche (53) an dem vorderen Ende (54) des zweiten Steckerteils (3) endet.

6. Steckverbinder nach einem der vorhergehenden Ansprüche,
**dadurch gekennzeichnet, dass**
die Abreißerhöhung (50) eine Breite aufweist, die zumindest der Breite des Federteils (25, 26, 27) entspricht.

7. Steckverbinder nach einem der vorhergehenden Ansprüche,
**dadurch gekennzeichnet, dass**
eine hohlzylinderförmige Überwurfhülse (15) an dem ersten Steckerteil (1) angeordnet ist und relativ zu dem ersten Steckerteil (1) drehbar ist.

8. Steckverbinder nach einem der vorhergehenden Ansprüche,
**dadurch gekennzeichnet, dass**
an einem unteren Rand (28) des Federelements (19) eine nur teilweise über die Länge des unteren Rands (28) umlaufende Wandverlängerung (29) ausgebildet ist, welche zur Einführung in eine Arretierung an der Innenseite (18) der Überwurfhülse (15) ausgebildet ist.

9. Steckverbinder nach einem der Ansprüche 7 oder 8,
**dadurch gekennzeichnet, dass**
die Überwurfhülse (15) in ihrem durch einen Nutzer unbetätigten Ausgangszustand in einer durch eine Feder in einer bezüglich der Verbindung der beiden Steckerteile (1, 3) vorgespannten Verschlussstellung an dem ersten Steckerteil (1) angeordnet ist.

10. Steckverbinder nach Anspruch9,
**dadurch gekennzeichnet, dass**
das Trennen und das Verbinden der beiden Steckerteile (1, 3) neben der axialen Bewegung und dem dadurch bewirkten axialen Überführen des Federteils (25, 26, 27) über die Abreißerhöhung (50) auch durch Drehen der Überwurfhülse (15) aus der Verschlussstellung in eine Freigabestellung und einem axialen Bewegen der Steckerteile (1, 3) zueinander bewirkbar ist, und dabei das Federteil (25, 26, 27) in einem neben der Abreißerhöhung (50)ausgebildeten Kulissenbahnabschnitt (48) der Führungskulisse (47), an der Abreißerhöhung (50) in axialer Richtung vorbeigeführt ist.

11. Steckverbinder nach Anspruch 10,
**dadurch gekennzeichnet, dass**
der Kulissenbahnabschnitt (48) an einer Seite durch die Abreißerhöhung (50) begrenzt ist.

12. Steckverbinder nach einem der vorhergehenden Ansprüche,
**dadurch gekennzeichnet, dass**
die Führungskulisse (47) einen in Umlaufrichtung horizontalen Kulissenbahnabschnitt (49) aufweist, der an einer Seite durch die Abreißerhöhung (50) begrenzt ist und in welchen das Federteil (25, 26, 27) durch die vorgespannte Verschlussstellung der Überwurfhülse (15) im zusammengesetzten Zustand der Steckerteile (1, 3) gehalten ist.

13. Steckverbinder nach einem der vorhergehenden Ansprüche,
**dadurch gekennzeichnet, dass**
das Federelement (19) ein hohlzylinderförmiger Ringabschnitt ist, in welchem das zumindest eine Federteil (25, 26, 27) integral ausgebildet ist und in einem Loch (22, 23, 24) der Wandung (21) des Ringabschnitts angeordnet ist.

14. Steckverbinder nach einem der vorhergehenden Ansprüche,
**dadurch gekennzeichnet, dass**
ein Federteil (25, 26, 27) zwei gewinkelt zueinander und reversibel zueinander bewegbare und miteinander verbundene Streifenteile (30, 32) aufweist, wobei zumindest durch eine vorgebbare Verformbarkeit beim Andrücken des Federteils (25, 26, 27) an eine Innenseite (18) der Überwurfhülse (15) beim Überführen des Federteils (25, 26, 27) über die Abreißerhöhung (50) beim automatischen Trennen der Abreißkraftschwellwert einstellbar ist.

15. Steckverbinder nach einem der vorhergehenden Ansprüche,
**dadurch gekennzeichnet, dass**
ein hinterer Rand (55) eines Steckergehäuses (36) des zweiten Steckerteils (3) nach innen zur Längsachse (A) hin orientiert ist und durch den Rand (55) eine Durchmessereinengung des Steckergehäuses (36) ausgebildet ist, insbesondere durch den nach innen orientierten Rand (55) eine Haltevorrichtung zur axialen Positionsfixierung von in das Steckergehäuse (36) eingebrachten Komponenten (38, 39, 40) ausgebildet ist.

## Claims

1. Plug-in connector (2) comprising a first (1) and a second plug part (3), which can be reversibly coupled and disconnected, wherein a connection device is formed, which has at least one spring element (19), which for connecting the plug parts (1, 3) with at least one spring piece (25, 26, 27) engages with a sliding guide (47) in the second plug part (3), wherein the sliding guide (47) and the spring element (19) are designed such that upon exceeding a release force threshold value automatic disconnection of the plug parts (1, 3) is provided, wherein a raised release element (50) is formed on the sliding guide (47), which in the plugged state of the plug parts (1, 3) is embraced by the spring piece (25, 26, 27), wherein the raised release element (50) is configured rectilinearly in the circumferential direction around the longitudinal axis (A) and over its width extends on the same axial section level viewed in an axial direction, such that upon occurrence of a tensile force greater than the release force threshold value on the plug parts (1, 3) for automatic disconnection of the plug parts (1, 3) the spring piece (25, 26, 27) is guided over the raised release element (50) exclusively in axial direction,
**characterized in that**
the spring element (19) is received in the interior of a retaining sleeve (15) and arranged in a torque-proof manner on the retaining sleeve (15).

2. Plug-in connector according to claim 1,
**characterized in that**
the raised release element (50) has an upper release edge (52), which transitions into a first abutment flank (51) downwardly sloping when viewed in axial direction on the side facing away from the front end (54) of the second plug part (3).

3. Plug-in connector according to claim 2,
**characterized in that**
the first abutment flank (51) transitions into the bottom of the sliding guide (47).

4. Plug-in connector according to any one of the preceding claims,
**characterized in that**
the raised release element (50) has an upper release edge (52), which on the side facing away from the front end (54) of the second plug part (3) transitions into a second abutment flank (53) downwardly sloping when viewed in axial direction.

5. Plug-in connector according to claim 4,
**characterized in that**
the second abutment surface (53) ends on the front end (54) of the second plug part (3).

6. Plug-in connector according to any one of the preceding claims,
**characterized in that**
the raised release element (50) has a width, which at least corresponds to the width of the spring piece (25, 26, 27).

7. Plug-in connector according to any one of the preceding claims,
**characterized in that**
a hollow-cylindrical retaining sleeve (15) is arranged on a first plug part (1) and is capable of being rotated relative to the first plug part (1).

8. Plug-in connector according to any one of the preceding claims,
**characterized in that**
on a lower border (28) of the spring element (19) a wall extension (29), which extends circumferentially only over part of the length of the lower border (28) is formed, which is formed for introducing into a dent on the inner side (18) of the retaining sleeve (15).

9. Plug-in connector according to any one of the claims 7 or 8,
**characterized in that**
the retaining sleeve (15) in its initial position non-operated by a user is disposed in a locking position on the first plug part (1) preloaded with regard to the connection of the two plug parts (1, 3).

10. Plug-in connector according to claim 9,
**characterized in that**
the disconnection and the connection of the two plug parts (1, 3) besides the axial movement and the axial guiding of the spring piece (25, 26, 27) over the raised release element (50) caused thereby can also be effected by rotating the retaining sleeve (15) from the locking position into a release position and axially moving of the plug parts (1, 3) towards each other, and wherein the spring piece (25, 26, 27) is guided in a guide path section (48) of the sliding guide (47) formed next to the raised release element (50), past the raised release element (50) in axial direction.

11. Plug-in connector according to claim 10,
**characterized in that**
the guide path section (48) on one side is bounded by the raised release element (50).

12. Plug-in connector according to any one of the preceding claims,
**characterized in that**
the sliding guide (47) has a horizontal guide path section (49), which is horizontal in the circumferential direction and which on one side is bounded by the raised release element (50) and in which the spring piece (25, 26, 27) is retained by the preloaded locking position of the retaining sleeve (15) in the plugged state of the plug parts (1, 3).

13. Plug-in connector according to any one of the preceding claims,
**characterized in that**
the spring element (19) is a hollow-cylindrical annular section, in which the at least one spring piece (25, 26, 27) is integrally formed and is disposed in a hole (22, 23, 24) of the wall (21) of the annular section.

14. Plug-in connector according to any one of the preceding claims,
**characterized in that**
a spring piece (25, 26, 27) has two strip parts (30, 32) movable angled to each other and reversibly to each other and connected to each other,
wherein at least by a presettable deformability upon pressing the spring piece (25, 26, 27) to an inner surface (18) of the retaining sleeve (15) upon guiding the spring piece (25, 26, 27) over the raised release element (50) upon automatic disconnection the release force threshold value is adjustable.

15. Plug-in connector according to any one of the preceding claims,
**characterized in that**
a rear border (55) of a plug housing (36) of the second plug part (3) is inwardly orientated towards the longitudinal axis (A) and by the border (55) a diameter restriction of the plug housing (36) is formed, in particular by the inwardly orientated border (55) a retaining device for axial positional fixation of components (38, 39, 40) introduced into the plug housing (36) is formed.

## Revendications

1. Connecteur (2) avec un premier (1) et un second élément connecteur (3), lesquels peuvent être couplés de manière réversible et sont séparables, un dispositif de liaison étant constitué, lequel présente au moins un élément formant ressort (19), lequel se met en prise dans le second élément connecteur (3) pour relier les éléments connecteurs (1, 3) à au moins une partie formant ressort (25, 26, 27) dans une coulisse de guidage (47), la coulisse de guidage (47) et l'élément formant ressort (19) étant constitués de telle sorte qu'en cas de dépassement d'une valeur seuil de force d'arrachage, une séparation automatique des éléments connecteurs (1, 3) est prévue, une partie saillante d'arrachage (50) étant constituée sur la coulisse de guidage (47), qui est mise en prise par l'arrière, à l'état assemblé des éléments connecteurs (1, 3), par la partie formant ressort (25, 26, 27), la partie saillante d'arrachage (50) étant constituée de manière rectiligne dans le sens périphérique autour de l'axe longitudinal (A) et s'étendant sur sa largeur, vu dans le sens axial, sur le même niveau de section axiale, de sorte qu'en cas d'apparition d'une force de traction, supérieure à la valeur seuil de la force d'arrachage, sur les éléments connecteurs (1, 3), destinée à la séparation automatique des éléments connecteurs (1, 3), la partie formant ressort (25, 26, 27) est transférée exclusivement dans le sens axial par l'intermédiaire de la partie saillante d'arrachage (50),
**caractérisé en ce que**
l'élément formant ressort (19) est logé à l'intérieur d'une douille d'accouplement (15) et est agencé sur la douille d'accouplement (15) de manière à résister à la rotation.

2. Connecteur selon la revendication 1,
**caractérisé en ce que**
la partie saillante d'arrachage (50) présente une arête d'arrachage supérieure (52), qui passe dans un premier flanc d'appui (51) incliné, vu dans le sens axial, sur la face tournée vers l'extrémité avant (54) du second élément connecteur (3).

3. Connecteur selon la revendication 2,
**caractérisé en ce que**
le premier flanc d'appui (51) débouche sur le fond de la coulisse de guidage (47).

4. Connecteur selon l'une des revendications précédentes,
**caractérisé en ce que**
la partie saillante d'arrachage (50) présente une arête d'arrachage supérieure (52), qui passe dans un second flanc d'appui (53) incliné, vu dans le sens axial, sur la face tournée vers l'extrémité avant (54) du second élément connecteur (3).

5. Connecteur selon la revendication 4,
**caractérisé en ce que**
le second flanc d'appui (53) se termine à l'extrémité avant (54) du second élément connecteur (3).

6. Connecteur selon l'une des revendications précédentes,
**caractérisé en ce que**
la partie saillante d'arrachage (50) présente une largeur, qui correspond au moins à la largeur de la partie formant ressort (25, 26, 27).

7. Connecteur selon l'une des revendications précédentes,
**caractérisé en ce**
**qu'**une douille d'accouplement (15) de forme cylindrique creuse est agencée sur le premier élément connecteur (1) et peut tourner par rapport au premier élément connecteur (1).

8. Connecteur selon l'une des revendications précédentes,
**caractérisé en ce**
**qu'**une extension murale (29), circulant en partie seulement sur la longueur du bord inférieur (28), est constituée à un bord inférieur (28) de l'élément formant ressort (19), ladite extension murale (29) étant constituée pour l'introduire dans un dispositif d'arrêt sur la face intérieure (18) de la douille d'accouplement (15).

9. Connecteur selon l'une des revendications 7 ou 8,
**caractérisé en ce que**
la douille d'accouplement (15) est agencée, dans son état de départ non actionné par un utilisateur, dans une position de fermeture, prétendue par un ressort dans l'un des deux éléments connecteurs (1, 3) par rapport à la liaison, sur le premier élément connecteur (1).

10. Connecteur selon la revendication 9,
**caractérisé en ce que**
la séparation et la liaison des deux éléments connecteurs (1, 3) peuvent être opérées également l'une par rapport à l'autre en plus du mouvement axial et du transfert axial, ainsi opéré, de la partie formant ressort (25, 26, 27) au-dessus de la partie saillante d'arrachage (50), par rotation de la douille d'accouplement (15) à partir de la position de fermeture dans une position de dégagement et d'un mouvement axial des éléments connecteurs (1, 3) et la partie formant ressort (25, 26, 27) passant devant la partie saillante d'arrachage (50) dans le sens axial dans une section formant voie de coulissement (48) de la coulisse de guidage (47), constituée à côté de la partie saillante d'arrachage (50).

11. Connecteur selon la revendication 10,
**caractérisé en ce que**
la section formant voie de coulissement (48) est délimitée sur une face par la partie saillante d'arrachage (50).

12. Connecteur selon l'une des revendications précédentes,
**caractérisé en ce que**
la coulisse de guidage (47) présente une section formant voie de coulissement (49) horizontale dans le sens périphérique, qui est délimitée sur une face par la partie saillante d'arrachage (50) et dans laquelle la partie formant ressort (25, 26, 27) est retenue, à l'état assemblé des éléments connecteurs (1, 3), par la position de fermeture prétendue de la douille d'accouplement (15).

13. Connecteur selon l'une des revendications précédentes,
**caractérisé en ce que**
l'élément formant ressort (19) est une section annulaire en forme de cylindre creux, dans laquelle la au moins une partie formant ressort (25, 26, 27) est constituée d'un seul bloc et est agencée dans un trou (22, 23, 24) de la paroi (21) de la section annulaire.

14. Connecteur selon l'une des revendications précédentes,
**caractérisé en ce**
**qu'**une partie formant ressort (25, 26, 27) présente deux parties formant bande (30, 32), coudées l'une par rapport à l'autre et mobiles de manière réversible l'une par rapport à l'autre et reliées l'une à l'autre, la valeur seuil de la force d'arrachage étant réglable au moins par une déformabilité pouvant être prédéfinie en cas de pression sur la partie formant ressort (25, 26, 27) sur une face intérieure (18) de la douille d'accouplement (15) lors du passage de la partie formant ressort (25, 26, 27) au-dessus de la partie saillante d'arrachage (50) en cas de séparation automatique.

15. Connecteur selon l'une des revendications précédentes,
**caractérisé en ce**
**qu'**un bord arrière (55) d'un boîtier de connecteur (36) du second élément connecteur (3) est orienté vers l'intérieur par rapport à l'axe longitudinal (A) et qu'une limitation du diamètre du boîtier de connecteur (36) est constituée par le bord (55), en particulier qu'un dispositif de retenue est constitué pour immobiliser en position axiale des composants (38, 39, 40), insérés dans le boîtier de connecteur (36), par le bord (55) orienté vers l'intérieur.
